# EUROPÄISCHE PATENTSCHRIFT

(11) **EP 2 832 448 B1**
(45) Veröffentlichungstag und Bekanntmachung des Hinweises auf die Patenterteilung: **01.01.2020**
(21) Anmeldenummer: 14178737.4
(22) Anmeldetag: 28.07.2014
(51) Int. Cl.: B04B 5/00, B04B 11/04

(54) **Ölzentrifuge mit Zentrifugenrotor**
Oil centrifuge with centrifuge rotor
Centrifugeuse d'huile dotée d'un rotor de centrifugeuse

(30) Priorität: 31.07.2013 DE 102013012673
(43) Veröffentlichungstag der Anmeldung: 04.02.2015
(73) Patentinhaber: MANN + HUMMEL GMBH, 71636 Ludwigsburg (DE)
(72) Erfinder: Bauditsch, Peter, 74357 Bönnigheim (DE); Weindorf, Martin, 70806 Kornwestheim (DE); Haubenreich, Helmuth, 71638 Ludwigsburg (DE); Storch, Thomas, 71711 Murr (DE)

(56) Entgegenhaltungen:
- EP-A1- 1 217 183
- DE-A1- 10 341 054
- DE-A1-102006 021 033
- US-A- 5 904 841
- US-B1- 6 454 694

## Beschreibung

### Technisches Gebiet

Die Erfindung bezieht sich auf eine Ölzentrifuge mit einem integrierten, drehbar gelagerten Zentrifugenrotor nach dem Oberbegriff des Anspruches 1. Die Ölzentrifuge kann als industrielle Ölzentrifuge zur Anwendung kommen oder auch in einem Kraftfahrzeug. Die Ölzentrifuge kann Teil eines Ölmoduls sein, welches außer der Ölzentrifuge einen Ölfilter mit einem Filterelement und einen Wärmetauscher aufweisen kann. Derartige Ölmodule kommen insbesondere in Nutzfahrzeugen zum Einsatz.

### Stand der Technik

Aus der DE 103 29 199 A1 ist ein Ölfilter mit einem Zentrifugenrotor bekannt. Der Ölfilter weist einen Hauptstromfilter und einen Nebenstromfilter auf, die nacheinander von dem zu reinigenden Öl durchströmt werden. Der Hauptstromfilter umfasst in einem Gehäusetopf einen Ringfiltereinsatz, der Nebenstromfilter den Zentrifugenrotor, in den das Öl von der Reinseite des Hauptstromfilters über ein feststehendes, starres Rohr zum Zentrifugenrotor geleitet wird. Im Übergang von dem Rohr zum Zentrifugenrotor befindet sich ein Sicherheitsventil, das in die Sperrstellung überführt wird, falls der Zentrifugenrotor nicht in seiner ordnungsgemäßen Position angeordnet ist.

Die EP 1 217 183 A1 offenbart eine Freistrahlzentrifuge zur Reinigung des Schmieröls einer Brennkraftmaschine und gleichzeitigen Reinigung der Kurbelgehäusegase. Das Rotorgehäuse weist einen Ölzulauf, einen Ölablauf, eine Zuführleitung für Kurbelgehäusegase und eine Saugleitung für gereinigte Kurbelgehäusegase auf, wobei Ölablauf und Zuführleitung zumindest teilweise durch einen einzigen Verbindungskanal gebildet werden. Das zugeführte Kurbelgehäusegas wird durch ein Volumen geführt, in dem sich der durch die Antriebsdüsen des Rotors erzeugte Ölnebel befindet.

Aus der US 6,454,694 B1 ist eine Zentrifuge mit Mittelrohr und Schaft bekannt, wobei der Schaft eine Zuführleitung mit einem oder mehreren Fluidanschlüssen aufweist. Das Mittelrohr ist in zwei Abschnitten mit Öffnungen versehen. Ein Teil des Fluids in der Zentrifuge umgeht die Reinigung und treibt die Zentrifuge an, während das übrige Fluid durch die Zentrifuge fließt und gereinigt wird. Das Fluid wird dann durch Düsen abgeleitet um hierbei die Zentrifuge anzutreiben.

Die DE 10 2006 021 033 A1 beschreibt eine Zentrifugenrotor-Erkennungsvorrichtung zur Ölzufuhr-Unterbrechung. Ein Gehäuseteil der Zentrifuge weist einen Fluideinlasskanal auf, in welchem ein Lager und ein Rückschlagventil aufgenommen sind. Der Rotor besitzt einen Zapfen, welcher das Rückschlagventil öffnet, wenn der Zapfen in dem Lager aufgenommen ist.

US 5 904 841 A offenbart eine Ölzentrifuge mit integriertem, drehbar gelagertem Zentrifugenrotor, mit einem Zuströmrohr zum Zentrifugenrotor, welches zumindest einen Abschnitt des Strömungswegs des Öls zum Zentrifugenrotor definiert. Der Strömungsweg weist hier eine Drosselstelle mit reduziertem Querschnitt in Form einer Venturidüse auf, diese befindet sich aber nicht im Strömungsweg zum Zentrifugenrotor, sondern in einer Abzweigleitung die weg vom Zentrifugenrotor führt.

### Offenbarung der Erfindung

Der Erfindung liegt die Aufgabe zu Grunde, mit einfachen konstruktiven Maßnahmen eine Ölzentrifuge mit Zentrifugenrotor für eine lange Betriebsdauer auszulegen.

Diese Aufgabe wird erfindungsgemäß mit den Merkmalen des Anspruches 1 bzw. 13 gelöst. Die Unteransprüche geben zweckmäßige Weiterbildungen an.

Die erfindungsgemäße Ölzentrifuge wird beispielsweise zur Ölreinigung in Verbrennungsmaschinen eingesetzt und weist einen drehbar gelagerten Zentrifugenrotor auf, mit dessen Hilfe Schmutzpartikel im Öl abgeschieden werden können. Die Ölzentrifuge ist vorzugsweise in einen Ölkreislauf integriert, welcher vorteilhafterweise als Hauptstromfilter zur Grobabscheidung einen Ölfilter mit einem Filterelement aufweist, welches beispielsweise als Ringfilter ausgebildet ist, sowie stromab des Hauptstromfilters die Ölzentrifuge mit dem Zentrifugenrotor, welche den Nebenstromfilter zur Feinabscheidung bildet. Hierbei wird vorzugsweise nur eine Teilmenge des vom Ölfilter gefilterten Öls, beispielsweise 10 - 20 %, der Ölzentrifuge zugeführt. Mit anderen Worten ist die Ölzentrifuge in einem Bypass zum Hauptstrom des vom Ölfilter kommenden Öls angeordnet. Der Eintritt des Öls in den Zentrifugenrotor erfolgt über ein Zuströmrohr, welches zumindest einen Abschnitt des Strömungswegs für das Öl in der Ölzentrifuge bildet. Der Strömungsweg innerhalb der Ölzentrifuge und vor dem Zentrifugenrotor weist eine Drosselstelle mit reduziertem Querschnitt auf, wobei der Querschnitt stromauf der Drosselstelle erweitert ist. In einer vorteilhaften Ausgestaltung ist der Querschnitt auch stromab der Drosselstelle erweitert. Insbesondere für den Fall, dass der gesamte Strömungsweg durch das Zuströmrohr gebildet ist, weist das Zuströmrohr die Drosselstelle auf. Die hier im Zusammenhang mit der erfindungsgemäßen Ölzentrifuge dargestellten Ausführungen gelten entsprechend für den erfindungsgemäßen Zentrifugenrotor.

Die Drosselstelle stellt eine Engstelle dar, welche einen Druckverlust in der Ölströmung bewirkt. Die Drosselstelle dämpft Druckspitzen und sorgt hierdurch für eine Vergleichmäßigung des Öldrucks im Zentrifugenrotor, der somit von den Druckspitzen entlastet wird, was zu einer Reduzierung der Belastung des Zentrifugenrotors und zu einer Erhöhung der Rotorlebensdauer führt. Indem der Querschnitt stromab der Drosselstelle langsam wieder erweitert wird, kann der verbleibende Druckverlust relativ gering gehalten werden, sodass einerseits im Zentrifugenrotor ein ausreichend hoher Druck zur Verfügung steht, um zu einer hohen Rotationsgeschwindigkeit beizutragen und somit die Partikelabscheidung zu unterstützen, und andererseits in der Drosselstelle die Druckschwankungen reduziert werden, so dass die Spitzenbelastung ebenfalls entsprechend weiter reduziert ist. Die Drosselstelle ist vorzugsweise derart ausgestaltet, dass sich der Strömungsquerschnitt des Strömungsweges allmählich verjüngt und keine plötzlichen Querschnittssprünge auftreten.

Die Drosselstelle ist erfindungsgemäß als Lavaldüse ausgebildet. Hierbei verjüngt sich der Strömungsquerschnitt allmählich zu einer Engstelle und weitet sich hinter der Engstelle allmählich wieder auf, wobei der Strömungsquerschnitt stets kreisförmig ist. Vorteilhafterweise weist der Strömungsweg stromauf und stromab der Drosselstelle den gleichen Querschnitt auf, so dass nur im Bereich der Drosselstelle eine Querschnittsreduzierung besteht und im Übrigen der volle Zuströmrohrquerschnitt erhalten bleibt. Im Bereich der Drosselstelle kann es zweckmäßig sein, dass diese einen Durchmesser von maximal 90 %, insbesondere maximal 70 %, vorzugsweise maximal 50 % des größten Durchmessers des Zuströmrohrs aufweist. Diese Durchmesserreduzierung im Bereich der Drosselstelle sorgt für eine ausreichende Dämpfung der Druckspitzen.

Gemäß einer alternativen Ausführung ist es aber auch möglich, dass stromauf und stromab der Drosselstelle unterschiedliche Querschnitte herrschen. Beispielsweise ist der Querschnitt stromab der Drosselstelle geringer als stromauf, also eingangs der Drosselstelle.

Die Drosselstelle befindet sich vorteilhafterweise im Einströmbereich der Ölzentrifuge oder des Zuströmrohrs, wobei ggf. auch Ausführungen in Betracht kommen, bei denen die Drosselstelle mit Abstand zu den Stirnseiten oder am abströmseitigen Bereich des Zuströmrohrs angeordnet ist. In jedem Fall jedoch befindet sich die Drosselstelle stromauf vor Abströmöffnungen im Zuströmrohr zum Zentrifugenrotor.

Das Zuströmrohr kann drehfest mit dem Zentrifugenrotor verbunden sein, beispielsweise bei einteiliger Ausführung von Zuströmrohr und Zentrifugenrotor. In diesem Fall dreht sich das Zuströmrohr mit dem Zentrifugenrotor, wobei ggf. das Zuströmrohr auch separat ausgeführt, jedoch mit dem Zentrifugenrotor verbunden sein kann. In einer alternativen Ausführung mit separater Ausbildung des Zuströmrohrs vom Zentrifugenrotor ist das Zuströmrohr gehäusefest angeordnet und dreht sich somit nicht mit dem Zentrifugenrotor. Sowohl bei gehäusefester Anordnung als auch bei drehender, zentrifugenrotorseitiger Anordnung des Zuströmrohrs liegt dieses in der Längsachse des Zentrifugenrotors.

Es kann zweckmäßig sein, im Zuströmrohr oder stromauf des Zuströmrohrs ein Ventil vorzusehen. Vorteilhafterweise ist das Ventil stromauf der Drosselstelle angeordnet. Die Drosselstelle kann jedoch auch an einer anderen Stelle relativ zu dem Ventil angeordnet sein, beispielsweise im Ventilgehäuse, vorzugsweise im Eintrittsbereich des Ventils. Dem Ventil kommt eine Sicherheitsfunktion zu, um einen unerwünschten Übertritt von Öl in den Bereich des Zentrifugenrotors zu verhindern. Beispielsweise ist das Ventil als ein Sicherheitsventil ausgebildet, das nur bei korrekt montiertem Zentrifugenrotor in Öffnungsstellung steht, um den Ölfluss durch das Zuströmrohr zu erlauben. Hierbei wird ein Ventilkörper des Sicherheitsventils von dem Zentrifugenrotor in der Öffnungsstellung gehalten. Fehlt dagegen der Zentrifugenrotor bzw. ist dieser falsch montiert, so wird der Ventilkörper von dem Öldruck aus der Öffnungsstellung in eine Schließstellung überführt, in der die Ölströmung unterbrochen ist.

Gemäß einer weiteren zweckmäßigen Ausführung befindet sich im Zuströmweg zum Zentrifugenrotor eine Ventileinrichtung, welche ein Druckventil und ein dem Druckventil nachgeschaltetes Sicherheitsventil umfasst, wobei das Druckventil erst mit dem Überschreiten eines Grenzdrucks von beispielsweise 2 bar in die Öffnungsstellung überführt wird. Das nachgeschaltete Sicherheitsventil wird wie vorbeschrieben von dem Zentrifugenrotor in der Öffnungsstellung gehalten. Das Druckventil und das Sicherheitsventil können eine bauliche Einheit bilden, wobei die beiden Ventile zwar separat ausgebildet sein können, jedoch miteinander verbunden sind. Der Ventilkörper des Sicherheitsventils wird beispielsweise von einem Stellzapfen in die Öffnungsstellung beaufschlagt, welcher einteilig mit dem Zentrifugenrotor ausgebildet ist. Das Sicherheitsventil ist beispielsweise als ein Kugelventil ausgebildet; dementsprechend wird das Ventilglied von einer Kugel gebildet. Bei dieser Ausführungsform kann die Drosselstelle stromauf der Ventileinrichtung in einem gegebenenfalls vorhandenen Einlassabschnitt für das Öl, oder stromab der Ventilvorrichtung in dem Zuströmrohr angeordnet sein. Es ist jedoch ebenfalls möglich, die Drosselstelle zwischen den beiden Ventilen, im Gehäuse des Druckventils oder im Gehäuse des Sicherheitsventils auszubilden.

### Kurze Beschreibung der Zeichnungen

Weitere Vorteile und zweckmäßige Ausführunge sind den weiteren Ansprüchen, der Figurenbeschreibung und den Zeichnungen zu entnehmen. Es zeigen:
- Fig. 1: einen Schnitt durch eine Ölzentrifuge mit integriertem Zentrifugenrotor, mit zwei hintereinander angeordneten Ventilen und einer ersten Lagerstelle im Bereich eines Ventiles sowie einer zweiten Lagerstelle an der Stirnseite des Zentrifugenrotors,
- Fig. 2: eine Fig. 1 entsprechende Ausführung, jedoch mit einer zweiten Lagerstelle im Bereich des zweiten Ventils,
- Fig. 3: einen Schnitt durch eine Ölzentrifuge mit integriertem Zentrifugenrotor in einer weiteren Ausführung ohne Ventile mit Darstellung der Drosselstelle.

In den Figuren sind gleiche Bauteile mit gleichen Bezugszeichen versehen.

### Ausführungsform(en) der Erfindung

In Fig. 1 und Fig. 2 sind beispielhaft Ölzentrifugen 1 mit Zentrifugenrotor 3 für eine Brennkraftmaschine dargestellt, bei welchen die in Fig. 3 näher beschriebene Drosselstelle Anwendung finden kann. Die Drosselstelle kann jedoch unabhängig von Anzahl und Ausgestaltung von ebenfalls im Strömungsweg befindlichen Ventileinrichtungen in den Strömungsweg zum Zentrifugenrotor 3 eingebracht sein.

In Fig. 1 ist eine Ölzentrifuge 1 für eine Brennkraftmaschine dargestellt. Vorzugsweise ist die Ölzentrifuge 1 in einen Ölkreislauf mit einem Ölfilter eingebracht. Die Ölzentrifuge 1 kann Teil eines Ölmoduls 2 sein, welches den Ölfilter und die Ölzentrifuge 1 aufweist und beispielsweise als Druckgussteil, insbesondere aus Aluminium, ausgebildet sein kann. Im Ölfilter befindet sich ein Filterelement, insbesondere ein Rundfilterelement, welches von dem zu reinigenden Öl durchströmt wird. Die Ölzentrifuge 1 mit dem Zentrifugenrotor 3 liegt stromab des Ölfilters in einem Bypasskanal zu einem Hauptstromkanal für das vom Ölfilter vorgereinigte Öl und wird von einem topf- bzw. deckelartigen Gehäusebauteil 4 übergriffen, das mit dem Ölmodul 2 oder einem Gehäuseboden verbunden ist, beispielsweise angeschraubt ist. Der Zentrifugenrotor 3 ist gegenüber dem Ölmodul 2 bzw. dem Gehäuseboden, sowie dem Gehäusebauteil 4 drehbar gelagert und kann um seine Längsachse 5 rotieren.

Im Zuströmweg des Öls vom Ölmodul 2 zum Zentrifugenrotor 3 befinden sich ein Druckventil 6 und ein dem Druckventil 6 nachgeschaltetes Sicherheitsventil 7, die als eine zusammenhängende Ventileinrichtung ausgeführt sind. Das Druckventil 6 und das Sicherheitsventil 7 sind als separate Bauteile ausgebildet, die jedoch zusammenhängen und miteinander verbunden sind. Alternativ können die beiden Ventile 6, 7 auch einstückig mit einem gemeinsamen Gehäuse ausgebildet sein. Das Druckventil 6 ist als ein Kolbenventil ausgebildet, dessen federbelasteter Kolben 8, welcher das Ventilglied des Druckventils 6 bildet, in die Schließstellung beaufschlagt ist und von dem Öl auf der Reinseite des Ölmoduls 2 in Richtung Öffnungsstellung gedrückt wird. Der Kolben 8 des Druckventils 6 öffnet, sobald der Druck einen Druckschwellenwert erreicht, beispielsweise 2 bar. Daraufhin ist der Strömungsweg durch das vorgeschaltete Druckventil 6 freigegeben.

Das nachgeschaltete Sicherheitsventil 7 ist unmittelbar auf das Gehäuse des Druckventils 6 aufgesetzt und mit diesem verbunden, beispielsweise verschraubt. Das Sicherheitsventil 7 ist als Kugelventil ausgeführt, dementsprechend ist der Ventilkörper des Sicherheitsventils 7 von einer Kugel 9 gebildet, die von dem Gehäuse des Sicherheitsventils 7 verstellbar aufgenommen ist.

In das Sicherheitsventil 7 ragt ein Stellzapfen 10 ein, der einteilig mit einem Zuströmrohr 11 ausgebildet ist, welches einteiliger Bestandteil des Zentrifugenrotors 3 ist und sich zentrisch an der Innenseite des Zentrifugenrotors 3 erstreckt. Der Stellzapfen 10 des Zentrifugenrotors 3 ragt in den Abströmweg des Sicherheitsventils 7 ein und hält die Kugel 9 des Sicherheitsventils auf Abstand von ihrem Dichtsitz, so dass der Strömungsweg im Sicherheitsventil 7 freigehalten ist. Fehlt dagegen der Stellzapfen 10, beispielsweise bei nicht oder falsch montiertem Zentrifugenrotor 3, so wird die Kugel 9 durch den Druck des herangeführten Öls in ihre Dichtposition verstellt und verschließt somit den Strömungsweg.

Das Gehäuse des Druckventils 6 ist in das Ölmodul 2 eingeschraubt. Der Strömungsweg durch die Ventile 6 und 7 liegt koaxial zur Längsachse 5 von Ölzentrifuge 1 und Zentrifugenrotor 3. Das Sicherheitsventil 7 ragt axial in das Zuströmrohr 11 ein, welches einteilig mit dem Zentrifugenrotor 3 ausgebildet ist und gemeinsam mit diesem umläuft; das Zuströmrohr 11 ist Teil des Strömungswegs des Öls zum Zentrifugenrotor 3. Der Strömungsweg weist eine Drosselstelle mit verringertem Strömungsquerschnitt auf, wobei die Drosselstelle aus Gründen der besseren Übersichtlichkeit hier nicht dargestellt ist. Die Drosselstelle kann hierbei an beliebiger Stelle im Strömungsweg zum Zentrifugenrotor 3 angeordnet sein, jedoch vor Austrittsöffnungen im Zuströmrohr 11 zum Einleiten des Öls in den Zentrifugenrotor 3. Die Drosselstelle kann beispielsweise im Gehäuse des Druckventils 6 oder des Sicherheitsventils 7 angeordnet sein. Die Drosselstelle kann jedoch auch stromab der Ventile 6 und 7 in das Zuströmrohr 11 oder stromauf der Ventile 6 und 7 in den Einlassabschnitt der Ölzentrifuge 1 eingebracht sein. Zumindest stromauf der Drosselstelle ist der Durchmesser bzw. Strömungsquerschnitt des Strömungswegs gegenüber der Drosselstelle erweitert. Eine vorteilhafte Form der Drosselstelle ist in Fig. 3 dargestellt.

Der Zentrifugenrotor 3 ist über zwei axial beabstandete Lagerstellen drehbar gelagert. Eine erste Lagerstelle befindet sich an der Außenseite des Gehäuses des Druckventils 6 und ist entweder, wie in der linken Bildhälfte von Fig. 1 dargestellt, als Gleitlagerpaarung mit zwei Gleitlagerbuchsen ausgeführt, von denen sich die innen liegende Gleitlagerbuchse an der Wandung des Gehäuses des Druckventils 6 befindet und die außen liegende Gleitlagerbuchse an der Innenseite des Zuströmrohrs 11 des Zentrifugenrotors 3. Die Gleitlagerbuchsen können aus unterschiedlichem Material bestehen, beispielsweise aus einer Materialpaarung Stahl-Sinterbronze. Alternativ besteht die Lagerstelle, wie in der rechten Bildhälfte von Fig. 1 dargestellt, aus einem Kugellager zwischen dem Gehäuse des Druckventils 6 und der Innenwand des Zuströmrohrs 11 des Zentrifugenrotors 3. Das Gleitlager ist mit Bezugszeichen 12, das Kugellager mit Bezugszeichen 13 gekennzeichnet. Alternativ zu einer Ausgestaltung mit zwei Gleitlagerbuchsen kann auch nur eine Gleitlagerbuchse vorgesehen sein, während das Ventilgehäuse als Gleitpartner fungiert.

Axial beabstandet zur ersten Lagerstelle zwischen dem Druckventil 6 und dem Zentrifugenrotor 3 befindet sich an der Stirnseite des Zentrifugenrotors eine zweite Lagerstelle an der Innenseite des umgreifenden Gehäusebauteils 4. Diese zweite Lagerstelle ist als Gleitlager 14 ausgebildet und weist eine Gleitlagerbuchse 15 auf, die in die Stirnseite des Zuströmrohrs 11 am Zentrifugenrotor 3 eingesetzt ist, sowie einen Lagerbolzen 16, der über einen Gummidämpfer 17 an der Innenseite des Gehäusebauteils 4 gehalten ist und in die Gleitlagerbuchse 15 einragt. Der Lagerbolzen 16 ist beispielsweise als Stahlbolzen ausgeführt, die Gleitlagerbuchse 15 kann aus Sinterbronze bestehen.

Der Strömungsweg durch die Ölzentrifuge 1 ist mit Pfeilen dargestellt. Zunächst erfolgt die Filtration im Ölfilter, von dessen Reinseite aus das Öl durch die Ventileinrichtung mit dem Druckventil 6 und dem Sicherheitsventil 7 axial in das Zuströmrohr des Zentrifugenrotors 3 geführt wird. Soweit beide Ventile 6, 7 offen stehen, gelangt das Öl wie mit den Pfeilen dargestellt, über Austrittsöffnungen in der Wandung des Zuströmrohrs 11 radial in die Rotorkammern des Zentrifugenrotors, wo eine Abscheidung von Partikeln stattfindet. Das Öl strömt anschließend axial nach unten und kann über Abströmöffnungen ausgeleitet werden. Aufgrund des Öldrucks und bei einer entsprechenden Ausgestaltung der Abströmöffnungen gerät der Zentrifugenrotor in Drehung um seine Längsachse 5.

Im Ausführungsbeispiel nach Fig. 2 weist die Ölzentrifuge 1 grundsätzlich den gleichen Aufbau wie bei Fig. 1 auf. Unterschiedlich ist jedoch die Lagerung des Zentrifugenrotors 3, die als fliegende Lagerung ausgeführt ist. Eine erste Lagerstelle zwischen dem Druckventil 6 und der Stirnseite des Zuströmrohrs 11 des Zentrifugenrotors 3 ist analog zu Fig. 1 ausgebildet und kann entweder als ein Gleitlager 12 mit zwei Gleitlagerbuchsen oder als ein Kugellager 13 ausgeführt sein.

Eine zweite Lagerstelle befindet sich mit verhältnismäßig geringem axialen Abstand an dem Sicherheitsventil 7 und ist ebenso wie die erste Lagerstelle entweder als Gleitlager 18 mit zwei Gleitlagerbuchsen ausgebildet, die gegebenenfalls aus unterschiedlichen Materialien bestehen können wie Stahl und Sinterbronze, oder als Kugellager 19. Die Lagerung erfolgt am Gehäuse des Sicherheitsventils 7 und an der Innenwand des Zuströmrohrs 11, das einteilig mit dem Zentrifugenrotor 3 ausgebildet ist.

In Fig. 3 ist ein Ausführungsbeispiel einer Drosselstelle 23 im Zuströmrohr 11 des Zentrifugenrotors 3 dargestellt. Die Zuströmung des Öls zum Zentrifugenrotor 3 erfolgt über das Zuströmrohr 11, welches einen Rohrabschnitt 21 aufweist, welcher einteilig mit einem bodenseitigen Rotorbauteil 31 ausgebildet ist. Das Zuströmrohr 11 definiert den Strömungsweg für das Öl. Das Rotorbauteil 31 befindet sich am Boden des Zentrifugenrotors 3 und ist separat von einem Rotoroberteil 32 ausgebildet. Vorteilhafterweise ist jedoch das bodenseitige Rotorbauteil 31 drehfest mit dem Rotoroberteil 32 ausgebildet und dreht gemeinsam mit diesem um die Längsachse 5 um. Beispielsweise sind Rotoroberteil 32 und bodenseitiges Rotorbauteil 31 miteinander verschweißt. Der Zentrifugenrotor 3 kann alternativ jedoch auch einteilig ausgebildet sein. Der einteilig mit dem bodenseitigen Rotorbauteil 31 ausgebildete Rohrabschnitt 21 bildet den ersten Teil des Zuströmrohrs 11 zur Zufuhr des Öls in den Zentrifugenrotor 3.

Benachbart zum Einströmbereich 22, welcher dem Zentrifugenrotor 3 abgewandt ist, ist der Rohrabschnitt 21 mit einer Drosselstelle 23 versehen, die einen im Vergleich zu den sonstigen Querschnitten reduzierten Querschnitt aufweist. Der Durchmesser der Drosselstelle 23 ist mit d_{D} gekennzeichnet, der Durchmesser des Rohrabschnitts 21 stromauf und stromab der Drosselstelle 23 beträgt d_{K}, wobei der Drosselstellendurchmesser d_{D} nicht mehr als 40 % bis 90 % des maximalen Durchmesser d_{K} des Rohrabschnittes 21 beträgt. Beispielsweise beträgt der Drosselstellendurchmesser zwischen ca. 50 % und ca. 60 % des maximalen Durchmessers d_{K}. Der Durchmesser d_{K} des Rohrabschnittes 21 ist stromauf und stromab der Drosselstelle 23 gleich groß. Die Drosselstelle 23 ist beispielsweise nach Art einer Lavaldüse ausgebildet und dämpft Druckspitzen, wodurch die Belastung des Zentrifugenrotors 3 reduziert wird. Die Drosselstelle 23 befindet sich axial etwa mittig in dem Rohrabschnitt 21, der stirnseitig an den einteilig mit dem Rotoroberteil 32 ausgebildeten Abschnitt des Zuströmrohrs 11 angeflanscht ist. In einer nicht dargestellten alternativen Ausgestaltung ist der Durchmesser des Zuströmrohres 11 vor und hinter der Drosselstelle 23 unterschiedlich, wobei der Durchmesser zumindest stromauf der Drosselstelle 23 gegenüber dem Drosselstellendurchmesser erweitert ist.

Der Zentrifugenrotor 3 ist in zwei Lagerstellen 24 und 25 drehbar gelagert. Die erste Lagerstelle 24 befindet sich an dem Rohrabschnitt 21 des bodenseitigen Rotorbauteils 31. Die zweite Lagerstelle 25 liegt auf der axial gegenüberliegenden Seite im oberen Bereich des Zentrifugenrotors 3; über die zweite Lagerstelle 25 ist der Zentrifugenrotor 3 am Gehäusebauteil 4 drehbar gelagert.

## Patentansprüche

1. Ölzentrifuge mit integriertem, drehbar gelagertem Zentrifugenrotor (3), mit einem Zuströmrohr (11) zum Zentrifugenrotor (3), welches zumindest einen Abschnitt des Strömungswegs des Öls zum Zentrifugenrotor (3) definiert, wobei der Strömungsweg zum Zentrifugenrotor (3) eine Drosselstelle (23) mit reduziertem Querschnitt aufweist, wobei der Querschnitt zumindest stromauf der Drosselstelle (23) erweitert ist, **dadurch gekennzeichnet, dass** die Drosselstelle (23) als Lavaldüse ausgebildet ist.

2. Ölzentrifuge nach Anspruch 1, **dadurch gekennzeichnet, dass** der Querschnitt stromauf und stromab der Drosselstelle (23) erweitert ist.

3. Ölzentrifuge nach Anspruch 2, **dadurch gekennzeichnet, dass** der Strömungsweg stromauf und stromab der Drosselstelle (23) den gleichen Querschnitt aufweist.

4. Ölzentrifuge nach einem der Ansprüche 1 bis 3, **dadurch gekennzeichnet, dass** die Drosselstelle (23) im Zuströmrohr (11) ausgebildet ist.

5. Ölzentrifuge nach einem der Ansprüche 1 bis 4, **dadurch gekennzeichnet, dass** die Drosselstelle (23) im Einströmbereich der Ölzentrifuge (1), insbesondere des Zuströmrohrs (11), liegt.

6. Ölzentrifuge nach einem der Ansprüche 1 bis 5, **dadurch gekennzeichnet, dass** der Durchmesser der Drosselstelle (23) maximal 90 %, insbesondere maximal 70 %, bevorzugt maximal 50 % des größten Durchmessers des Strömungswegs aufweist.

7. Ölzentrifuge nach einem der Ansprüche 1 bis 6, **dadurch gekennzeichnet, dass** das Zuströmrohr (11) drehfest mit dem Zentrifugenrotor (3) verbunden ist.

8. Ölzentrifuge nach einem der Ansprüche 1 bis 7, **dadurch gekennzeichnet, dass** das Zuströmrohr (11) einstückig mit dem Zentrifugenrotor (3) ausgebildet ist.

9. Ölzentrifuge nach einem der Ansprüche 1 bis 8, **dadurch gekennzeichnet, dass** in das Zuströmrohr (11) ein Ventil einragt.

10. Ölzentrifuge nach Anspruch 9, **dadurch gekennzeichnet, dass** das Ventil stromauf der Drosselstelle (23) angeordnet ist.

11. Ölzentrifuge nach Anspruch 9 oder 10, **dadurch gekennzeichnet, dass** das Ventil als ein Sicherheitsventil (7) ausgeführt ist, dessen Ventilkörper von dem Zentrifugenrotor (3) in Öffnungsstellung gehalten ist.

12. Ölzentrifuge nach einem der Ansprüche 1 bis 11, **dadurch gekennzeichnet, dass** im Zuströmweg zum Zentrifugenrotor (3) ein Druckventil (6) und ein dem Druckventil (6) nachgeschaltetes Sicherheitsventil (7) angeordnet sind, wobei der Ventilkörper des Sicherheitsventils (7) von dem Zentrifugenrotor (3) in Öffnungsstellung gehalten ist.

13. Zentrifugenrotor (3) für eine Ölzentrifuge, insbesondere nach einem der vorangehenden Ansprüche, mit einem Zuströmrohr (11) zum Zentrifugenrotor (3), welches zumindest einen Abschnitt des Strömungswegs des Öls zum Zentrifugenrotor (3) definiert, wobei der Strömungsweg zum Zentrifugenrotor (3) eine Drosselstelle (23) mit reduziertem Querschnitt aufweist, wobei der Querschnitt zumindest stromauf der Drosselstelle (23) erweitert ist, **dadurch gekennzeichnet, dass** die Drosselstelle (23) als Lavaldüse ausgebildet ist.

## Claims

1. Centrifugal oil filter with integrated, rotatably mounted centrifuge rotor (3), having an admission pipe (11) to the centrifuge rotor (3) and defining at least one portion of the flow path of the oil to the centrifuge rotor (3), wherein the flow path to the centrifuge rotor (3) features a throttle point (23) with reduced cross section, wherein the cross section is extended at least upstream of the throttle point (23), **characterized in that** the throttle point (23) is designed as Laval nozzle.

2. Centrifugal oil filter according to claim 1, **characterized in that** the cross section is extended upstream of and downstream of the throttle point (23).

3. Centrifugal oil filter according to claim 2, **characterized in that** the flow path features the same cross section upstream of and downstream of the throttle point (23).

4. Centrifugal oil filter according to one of the claims 1 to 3, **characterized in that** the throttle point (23) is realized in the admission pipe (11).

5. Centrifugal oil filter according to one of the claims 1 to 4, **characterized in that** the throttle point (23) is located in the inflow section of the centrifugal oil filter (1), in particular of the admission pipe (11).

6. Centrifugal oil filter according to one of the claims 1 to 5, **characterized in that** the diameter of the throttle point (23) features a maximum of 90%, in particular a maximum of 70%, preferably a maximum of 50% of the largest diameter of the flow path.

7. Centrifugal oil filter according to one of the claims 1 to 6, **characterized in that** the admission pipe (11) is connected to the centrifuge rotor (3) in a rotationally fixed manner.

8. Centrifugal oil filter according to one of the claims 1 to 7, **characterized in that** the admission pipe (11) is realized in one piece with the centrifuge rotor (3).

9. Centrifugal oil filter according to one of the claims 1 to 8, **characterized in that** a valve projects into the admission pipe (11).

10. Centrifugal oil filter according to claim 9, **characterized in that** the valve is disposed upstream of the throttle point (23).

11. Centrifugal oil filter according to claim 9 or 10, **characterized in that** the valve is designed as a safety valve (7), the valve body of which is held in opening position by the centrifuge rotor (3).

12. Centrifugal oil filter according to one of the claims 1 to 11, **characterized in that** a pressure valve (6) and a safety valve (7) downstream of the pressure valve (6) are disposed in the inflow path to the centrifuge rotor (3), wherein the valve body of the safety valve (7) is held in opening position by the centrifuge rotor (3).

13. Centrifuge rotor (3) for a centrifugal oil filter, in particular according to one of the preceding claims, having an admission pipe (11) to the centrifuge rotor (3) and defining at least one portion of the flow path of the oil to the centrifuge rotor (3), wherein the flow path to the centrifuge rotor (3) features a throttle point (23) with reduced cross section, wherein the cross section is extended at least upstream of the throttle point (23), **characterized in that** the throttle point (23) is designed as Laval nozzle.

## Revendications

1. Filtre à huile centrifuge avec rotor centrifuge (3) intégré et logé de manière rotative, ayant un tube d'afflux (11) menant au rotor centrifuge (3) et définissant au moins une section du flux de l'huile vers le rotor centrifuge (3), dans lequel le trajet de flux vers le rotor centrifuge (3) présente un point d'étranglement (23) avec une section réduite, dans lequel la section est élargie au moins en amont du point d'étranglement (23), **caractérisé en ce que** le point d'étranglement (23) est exécuté en tant que tuyère de Laval.

2. Filtre à huile centrifuge selon la revendication 1, **caractérisé en ce que** la section est élargie en amont et en aval du point d'étranglement (23).

3. Filtre à huile centrifuge selon la revendication 2, **caractérisé en ce que** le trajet de flux présente la même section en amont et en aval du point d'étranglement (23).

4. Filtre à huile centrifuge selon l'une des revendications 1 à 3, **caractérisé en ce que** le point d'étranglement (23) est réalisé dans le tube d'afflux (11).

5. Filtre à huile centrifuge selon l'une des revendications 1 à 4, **caractérisé en ce que** le point d'étranglement (23) se situe dans la zone d'afflux du filtre à huile centrifuge (1), notamment du tube d'afflux (11).

6. Filtre à huile centrifuge selon l'une des revendications 1 à 5, **caractérisé en ce que** le diamètre du point d'étranglement (23) correspond à 90% au maximum, notamment à 70% au maximum, de préférence à 50% au maximum du diamètre maximum du trajet de flux.

7. Filtre à huile centrifuge selon l'une des revendications 1 à 6, **caractérisé en ce que** le tube d'afflux (11) est relié de manière solidaire en rotation au rotor centrifuge (3).

8. Filtre à huile centrifuge selon l'une des revendications 1 à 7, **caractérisé en ce que** le tube d'afflux (11) est réalisé d'un seul tenant avec le rotor centrifuge (3).

9. Filtre à huile centrifuge selon l'une des revendications 1 à 8, **caractérisé en ce qu'**une soupape pénètre dans le tube d'afflux (11).

10. Filtre à huile centrifuge selon la revendication 9, **caractérisé en ce que** la soupape est disposée en amont du point d'étranglement (23).

11. Filtre à huile centrifuge selon la revendication 9 ou 10, **caractérisé en ce que** la soupape est exécutée en tant que soupape de sûreté (7) dont le corps de soupape est maintenu en position d'ouverture par le rotor centrifuge (3).

12. Filtre à huile centrifuge selon l'une des revendications 1 à 11, **caractérisé en ce qu'**une soupape de refoulement (6) et une soupape de sûreté (7) montée en aval de la soupape de refoulement (6) sont disposées dans le trajet d'afflux vers le rotor centrifuge (3), dans lequel le corps de soupape de la soupape de sûreté (7) est maintenu en position d'ouverture par le rotor de centrifuge (3).

13. Rotor centrifuge (3) pour un filtre à huile centrifuge, notamment selon l'une des revendications précédentes, ayant un tube d'afflux (11) menant au rotor centrifuge (3) et définissant au moins une section du flux de l'huile vers le rotor centrifuge (3), dans lequel le trajet de flux vers le rotor centrifuge (3) présente un point d'étranglement (23) avec une section réduite, dans lequel la section est élargie au moins en amont du point d'étranglement (23), **caractérisé en ce que** le point d'étranglement (23) est exécuté en tant que tuyère de Laval.
